# FASCICULE DE BREVET EUROPEEN

(11) **EP 1 649 775 B1**
(45) Date de publication et mention de la délivrance du brevet: **20.02.2008**
(21) Numéro de dépôt: 05300841.3
(22) Date de dépôt: 20.10.2005
(51) Int. Cl.: A45D 34/04, B65D 47/42

(54) **Dispositif d'application d'un produit, notamment cosmétique**
Auftragsspender für Erzeugnisse, insbesondere zur Schönheitspflege
Dispenser for applying a product, in particular for cosmetics

(30) Priorité: 20.10.2004 FR 0452378
(43) Date de publication de la demande: 26.04.2006
(73) Titulaire: L'ORÉAL, 75008 Paris (FR)
(72) Inventeur: Gueret, Jean-Louis, 75016 Paris (FR)
(74) Mandataire: Tanty, François

(56) Documents cités:
- EP-A- 1 094 011
- DE-A1- 3 938 347
- US-A- 5 636 931
- US-A1- 2002 172 541

## Description

La présente invention concerne un dispositif d'application d'un produit, notamment cosmétique ou dermatologique.

Par « produit cosmétique », on entend au sens de la présente invention un produit tel que défini dans la Directive 93/35/CEE du 14 juin 1993 modifiant la Directive 76/768/CEE.

On connaît par le brevet FR 2 800 041 un ensemble de conditionnement et d'application comportant un organe d'application fixé sur un support à ressort. Ce dernier présente une compressibilité plus grande que celle de l'organe d'application de sorte que le support à ressort compense une éventuelle compression excessive de l'organe d'application, ce qui permet d'éviter, le cas échéant, une libération trop abondante de produit.

On connaît également par la demande de brevet US 2003/0129016 un dispositif d'application comportant un bloc de mousse avec des zones d'épaisseur réduite permettant d'augmenter sa compressibilité. Le bloc de mousse peut être recouvert par une peau en plastique rigide ou en élastomère.

On connaît encore par la demande de brevet EP 1 230 869 un applicateur comportant un premier bloc de mousse ayant une forme tubulaire, dans l'espace intérieur duquel est disposé un deuxième bloc de mousse, plus rigide que le premier.

Enfin, on connaît par le brevet US 3 129 452 un applicateur comportant une structure multicouche définissant une surface d'application. Un élément en mousse de polyuréthane est disposé sous la structure multicouche de manière à conférer à cette dernière une forme bombée. Un clapet est prévu pour obturer le passage d'écoulement du produit vers la surface d'application lorsque l'applicateur n'est pas utilisé.

Certains dispositifs d'application, à l'instar de celui décrit dans la demande de brevet US 2003/0129016 précitée, comportent un organe d'application qui est comprimé par un capot de fermeture lors du stockage.

Une telle compression peut, à la longue, diminuer l'aptitude de l'organe d'application à retrouver sa forme initiale.

Une telle baisse d'élasticité de l'organe d'application peut s'avérer d'autant plus gênante que le produit qui est appliqué affecte les propriétés de mémoire de forme de l'organe d'application, par exemple en raison d'une viscosité relativement élevée et/ou de la présence, dans le produit, de certains composants, par exemple des polymères, susceptibles de rigidifier l'organe d'application.

Cet inconvénient tend à s'opposer à l'utilisation de matériaux relativement souples pour réaliser l'organe d'application, alors que de tels matériaux sont souhaitables afin d'offrir une sensation de douceur à l'application.

L'invention visé notamment à améliorer encore les dispositifs comportant un organe d'application au moins partiellement déformable

L'invention a ainsi pour objet, selon l'un de ses aspects, un dispositif d'application d'un produit, selon la revendication 1.

Cette poussée peut être exercée au moins lorsqu'un certain degré de compression de l'organe d'application est atteint, lors de l'utilisation normale et/ou lorsque le logement recevant l'organe d'application est fermé.

L'organe de rappel élastique permet de favoriser le retour de l'organe d'application à sa forme initiale, notamment à l'ouverture du logement ou suite à l'appui de l'organe d'application contre la zone à traiter.

L'invention peut permettre, si on le souhaite, d'utiliser pour réaliser l'organe d'application un matériau plutôt souple, tel que par exemple une mousse en NBR (Nitrile Butadiene Rubber) ou SBR (Styrene Butadiene Rubber), de polyuréthane ou de polyéther.

Lorsque l'organe d'application est poreux et reprend sa forme correspondant à l'état non comprimé, les pores de celui-ci tendent à se dilater, ce qui peut faciliter le chargement de l'organe d'application en produit et accroître la souplesse de l'organe d'application.

De plus, l'organe de rappel élastique, notamment lorsqu'il est disposé au moins partiellement dans un évidement de l'organe d'application, peut être agencé pour participer au maintien de l'organe d'application sur son support. Cela peut simplifier, le cas échéant, la fixation de l'organe d'application sur le reste du dispositif.

De préférence, l'organe d'application est au moins partiellement élastiquement déformable, notamment élastiquement compressible.

La surface d'application et la portion de l'organe d'application fixe par rapport à la partie de préhension peuvent être configurées pour se rapprocher lorsque l'organe d'application est comprimé, lors de l'utilisation et/ou lorsque le logement recevant l'organe d'application est fermé.

L'organe de rappel élastique peut être comprimé ou non en l'absence d'utilisation de l'organe d'application et lorsque le logement est ouvert.

Dans un exemple de mise en oeuvre de l'invention, l'organe de rappel élastique est agencé pour travailler en compression.

L'organe de rappel élastique peut comporter un ressort, par exemple un ressort hélicoïdal, par exemple simple ou double spire, avec des spires jointives ou non lorsque le logement est fermé. En variante, le ressort peut être un ressort conique ou en forme de soufflet, cette liste n'étant pas limitative. Le ressort peut être réalisé en métal et/ou en plastique, par exemple.

L'organe de rappel élastique peut encore comporter un matériau alvéolaire de forme tubulaire, notamment une mousse, laquelle peut être perméable au produit et présenter une bonne aptitude à reprendre sa forme initiale.

L'organe de rappel élastique et l'organe d'application peuvent être réalisés dans des matériaux différents, l'organe d'application étant par exemple réalisé dans un matériau destiné à conférer de la douceur à l'application. Avantageusement, l'organe de rappel élastique présente une aptitude à retrouver sa forme initiale, après une compression, supérieure à celle de l'organe d'application.

Lorsque le dispositif comporte un support portant l'organe d'application, l'organe de rappel élastique peut être rapporté sur ce support ou, en variante, être réalisé d'une seule pièce avec celui-ci, par exemple par moulage de matière plastique, de sorte que le dispositif peut comporter un nombre réduit de pièces constitutives.

Dans un exemple de mise en oeuvre de l'invention, l'organe de rappel élastique présente des propriétés biocides, ces propriétés étant par exemple liées à la présence dans et/ou sur l'organe de rappel élastique de sels métalliques, par exemple d'argent, d'aluminium, de cuivre ou d'oxydes ferriques. Ainsi, on peut réduire la teneur en conservateurs dans le produit, le cas échéant.

De préférence, le dispositif comporte un capot de fermeture agencé pour fermer le logement précité, le capot pouvant être configuré pour comprimer ou non l'organe d'application lorsque le logement est fermé par le capot. Le capot peut notamment être agencé pour comprimer au moins partiellement l'organe d'application lorsque le logement est au moins partiellement fermé par le capot.

Lorsque le capot ne comprime pas l'organe d'application en position de fermeture, l'organe de rappel élastique peut néanmoins être utile pour ramener l'organe d'application dans sa configuration initiale après écrasement de l'organe d'application contre la zone à traiter.

Le récipient peut comporter un support portant l'organe d'application, lequel support comporte avantageusement au moins un orifice agencé pour permettre le passage de produit de l'espace intérieur précité vers l'organe d'application.

Le récipient peut notamment ne comporter aucun clapet associé à cet orifice.

Le support peut comporter une cheminée communiquant avec l'orifice précité et s'étendant au moins partiellement dans le logement recevant l'organe d'application.

La cheminée peut notamment servir de guide à l'organe de rappel élastique.

Dans un exemple de mise en oeuvre de l'invention, la cheminée ménage un espace annulaire dans un évidement de l'organe d'application, l'organe de rappel élastique s'étendant au moins partiellement dans cet espace annulaire.

Lorsque l'organe de rappel élastique est un ressort, celui-ci peut être disposé autour de l'orifice précité et présenter un diamètre intérieur sensiblement égal au diamètre de cet orifice, ou, en variante, supérieur à celui de l'orifice, ou encore, le cas échéant, supérieur au diamètre extérieur de la cheminée.

Dans un exemple de mise en oeuvre de l'invention, l'organe d'application comporte une mousse et l'organe d'application peut être intrinsèquement perméable au produit. L'organe d'application peut comporter ou non au moins un orifice traversant, par exemple une fente ou un trou, débouchant sur la surface d'application pour faciliter l'arrivée de produit dessus.

L'organe d'application peut être monolithique ou, en variante, comporter différents matériaux.

L'évidement peut comporter une paroi ayant une forme choisie parmi : une forme cylindrique, une forme tronconique, une forme conique, une forme sphérique tronquée ou arrondie, notamment sensiblement ovoïdale.

L'organe de rappel élastique, lorsqu'il comporte un matériau alvéolaire, de forme tubulaire peut par exemple s'étendre sur sensiblement toute la hauteur de l'évidement.

L'organe de rappel élastique peut être en contact permanent avec l'organe d'application et/ou s'étendre au moins partiellement dans l'évidement de l'organe d'application.

Le cas échéant, l'organe d'application peut comporter au moins une gorge, notamment annulaire, s'étendant sensiblement transversalement à une direction de compression de l'organe d'application lors de l'utilisation. Cette gorge peut former une zone de compression préférentielle permettant d'éviter une compression excessive de l'organe d'application et éviter ainsi une libération trop abondante de produit.

L'organe d'application peut présenter diverses formes, à l'état non comprimé, et notamment une hauteur supérieure à sa plus grande dimension transversale.

L'organe de rappel élastique peut être fixé ou non à l'organe d'application.

Lorsque le dispositif comporte un support portant l'organe d'application, ce support peut comporter une jupe extérieure, notamment une jupe configurée pour coopérer de manière étanche avec un capot de fermeture et entourant au moins partiellement l'organe d'application. Ce dernier, au moins à l'état non comprimé, peut présenter une hauteur supérieure à celle de la jupe, de préférence supérieure d'au moins 5 %, notamment supérieure d'au moins 10 %.

Du fait que l'organe de rappel élastique favorise le retour de l'organe d'application à sa forme initiale suite à une compression, la surface d'application peut être au moment de l'application relativement éloignée du bord supérieur de la jupe. Ainsi, lors de la compression de l'organe d'application sur la zone à traiter pour appliquer du produit, le bord supérieur de la jupe peut ne pas venir en contact avec celle-ci, ce qui accroît le confort à l'application.

L'organe d'application, à l'état comprimé, lorsque le capot est fermé, peut par exemple présenter une hauteur sensiblement égale à celle de la jupe extérieure qui l'entoure. La hauteur de l'organe d'application à l'état comprimé, lorsque le capot est fermé, peut être réduite par exemple d'au moins 2 %, notamment d'au moins 5%, 10 % ou 20 % par rapport à celle à l'état non comprimé.

Dans un exemple de mise en oeuvre de l'invention, l'organe d'application comporte à sa partie inférieure une paroi annulaire avec une épaisseur décroissante en direction de son extrémité inférieure.

Le produit peut être un produit cosmétique, notamment destiné à être appliqué sur la peau ou servant à effectuer un traitement capillaire, ou un produit dermatologique.

Le produit peut comporter un polymère.

La présente invention pourra être mieux comprise à la lecture de la description détaillée qui va suivre, d'exemples de mise en oeuvre non limitatifs de l'invention, et à l'examen du dessin annexé, sur lequel :
- les figures 1 et 2 représentent, schématiquement et partiellement, en coupe axiale, un dispositif d'application conforme à l'invention, respectivement fermé et ouvert, et
- les figures 3 à 7 représentent, schématiquement et partiellement, en coupe axiale, des dispositifs d'application conformes à différentes variantes de mise en oeuvre de l'invention,

On a représenté sur la figure 1 un dispositif d'application 1 conforme à l'invention, comportant un récipient 2 d'axe X présentant un espace intérieur 3 contenant une réserve d'un produit P.

Dans l'exemple considéré, le produit P est un produit cosmétique ou dermatologique destiné à être appliqué sur la peau. En variante, le produit P peut être un produit capillaire. Le produit P est par exemple un liquide ou une poudre.

Le récipient 2 comporte un corps 4 pourvu d'un col 5, d'axe X, sur lequel est fixé un support 6. Le col 5 comporte, dans l'exemple considéré, une gorge annulaire 8 sur laquelle est encliquetée une jupe de montage 9 du support 6. Celui-ci comporte en outre une lèvre d'étanchéité 10 venant s'appliquer sur la paroi intérieure du col 5.

Dans l'exemple illustré, le support 6 comporte une paroi transversale 12, sensiblement perpendiculaire à l'axe X, sur laquelle se raccorde inférieurement une jupe tubulaire extérieure 23.

La paroi 12 et la jupe extérieure 23 définissent un logement 29 dans lequel est fixé un organe d'application 14. Ce dernier comporte inférieurement une portion annulaire 13 fixe par rapport au récipient 2 et solidarisée à la paroi 12 par exemple par collage ou soudage.

Le récipient 2 définit une partie de préhension de l'organe d'application 14.

Dans l'exemple considéré, l'organe d'application 14 est réalisé en mousse compressible, par exemple en polyuréthane, et comporte un évidement 15 borgne, débouchant sur sa face inférieure.

L'évidement 15 est dans l'exemple illustré sensiblement cylindrique, de révolution d'axe X.

En variante, l'évidement peut présenter une forme différente, par exemple tronconique ou sphérique tronquée ou arrondie, notamment ovoïdale.

Une paroi 16 de l'évidement 15 définissant le fond s'étendant sensiblement transversalement à l'axe X, ferme supérieurement l'évidement 15 et définit encore au moins une partie de la surface d'application 25, notamment le dessus de la surface d'application 25.

L'organe d'application 14 comporte en outre, dans l'exemple considéré, une gorge annulaire périphérique 26 s'étendant transversalement à l'axe X.

Le support 6 comporte une cheminée 17, par exemple cylindrique de révolution d'axe X, s'étendant dans l'évidement 15 et communiquant de manière permanente avec l'espace intérieur 3 par un orifice 22.

La cheminée 17 sert dans l'exemple considéré de guide à un organe de rappel élastique 19 s'étendant dans l'espace annulaire 18 ménagé autour de la cheminé 17 dans l'évidement 15.

Dans l'exemple décrit, l'organe de rappel élastique 19 est un ressort hélicoïdal travaillant en compression.

Le ressort 19 peut être distinct du support 6, étant comme illustré rapporté dessus, ou être réalisé d'un seul tenant avec celui-ci (non représenté).

Le ressort 19 peut être réalisé en matière plastique ou en métal et présenter éventuellement des propriétés biocides, par exemple en incorporant notamment des sels métalliques tels que des sels de cuivre, d'argent ou d'aluminium ou des oxydes ferriques.

Lorsque le ressort 19 est réalisé en matière plastique, cette dernière peut être choisie dans la liste non limitative suivante : PP, PE, POM, PET. Le ressort 19 peut en variante être réalisé en élastomère, nitrile, latex ou EPDM ou une autre matière, notamment thermoplastique, et comporter éventuellement une armature.

Le ressort 19 s'applique à une première extrémité contre la paroi de fond 16 de l'organe d'application 14 et à une deuxième extrémité, opposée à la première, contre le support 6.

Le dispositif d'application 1 comporte un capot de fermeture 30 apte à être fixé, par exemple par encliquetage ou vissage, sur le support 6.

Le capot 30 comporte une lèvre d'étanchéité 31 apte à s'appliquer sur la paroi intérieure de la jupe extérieure 23 en position de fermeture du capot 30, comme illustré sur la figure 1.

Dans cette position de fermeture, l'organe d'application 14 est comprimé et sa hauteur est par exemple sensiblement égale à la hauteur de la jupe extérieure 23. Le ressort 19 est également comprimé.

Lorsque le capot 30 est séparé du récipient 2, comme illustré sur la figure 2, l'organe d'application 14 se détend et l'expansion de l'organe d'application 14 est favorisée par l'action du ressort 19 qui appuie sur la paroi de fond 16.

Le chargement de l'organe d'application 14 avec du produit P peut être obtenu par exemple en retournant le dispositif 1 ou en le secouant de telle sorte que du produit P s'écoule à travers la cheminée 17 vers l'organe d'application 14. Le corps 4 pourrait encore comporter des parois élastiquement déformables permettant à l'utilisateur de réduire le volume de l'espace intérieur 3 afin de favoriser l'expulsion du produit P à travers la cheminée 17. Le récipient pourrait également être équipé d'une pompe, non représentée, dont l'actionnement provoque l'expulsion de produit vers l'organe d'application 14.

Pour appliquer du produit P sur la peau, l'utilisateur après avoir chargé l'organe d'application 14 avec du produit, amène la surface d'application 25 au contact de la région à traiter. Lors de l'application, l'organe d'application 14 peut être légèrement comprimé. Dès que le dispositif 1 est retiré, l'organe d'application 14 se détend avec l'aide du ressort 19.

Au moment de l'application, la surface d'application 25 reste relativement éloignée du bord supérieur 27 de la jupe extérieure 23, ce qui permet d'éviter que celle-ci ne vienne au contact de la peau.

Dans l'exemple qui vient d'être décrit, l'organe d'application 14 présente à sa partie inférieure, adjacente à la portion fixe 13, une paroi annulaire avec une épaisseur mesurée suivant une direction perpendiculaire à l'axe X sensiblement constante.

En variante, comme illustré sur la figure 3, l'organe d'application 14 peut présenter à sa partie inférieure une paroi annulaire avec une épaisseur, mesurée suivant une direction perpendiculaire à l'axe X, décroissante en direction de la portion fixe 13, ce qui peut accroître la déformabilité dans le sens axial de l'organe d'application.

L'évidement 15 peut présenter une forme autre que cylindrique.

On a représenté sur la figure 4 un élément d'application avec un évidement 15' présentant une forme tronconique d'axe X, logeant un ressort conique 19'.

Dans l'exemple considéré, l'organe d'application est traversé par un orifice 38, par exemple une fente, afin de favoriser l'écoulement de produit vers la surface d'application 25.

Un tel orifice 38 pourrait bien entendu ne pas exister.

La paroi de fond 16 de l'évidement 15 peut comporter, le cas échéant, un épaulement annulaire 28, sensiblement plan et perpendiculaire à l'axe X, comme illustré sur la figure 5. Un insert 31 est disposé contre cet épaulement 28 et le ressort 19 vient s'appliquer sur celui-ci. L'insert 31 peut être réalisé d'un seul tenant avec le ressort 19, si on le souhaite.

On a représenté à la figure 6 un dispositif 1' conforme à une variante de mise en oeuvre de l'invention.

Ce dispositif 1' comporte un support 6' se différenciant du support 6 précédemment décrit par le fait qu'il est dépourvu de cheminée 17 s'étendant sur une majeure partie de la hauteur de l'évidement 15, la cheminée 17 étant par exemple supprimée ou remplacée comme illustré par une nervure annulaire 17' de faible hauteur.

Dans cet exemple, le dispositif 1' comporte un organe d'application 14' se différenciant de l'organe d'application 14 précédemment décrit par le fait qu'il est dépourvu de gorge annulaire périphérique 26 et par le fait qu'il comporte un évidement 15" ayant une paroi latérale en forme de sphère tronquée ou arrondie, par exemple ovoïdale.

Le dispositif 1' comporte un ressort 19, qui n'est plus directement en contact avec l'organe d'application comme dans le dispositif 1, mais en appui sur un insert 35 disposé contre la paroi de fond 16 de l'évidement de l'organe d'application 14'.

On ne sort pas du cadre de la présente invention lorsque le dispositif comporte un organe de rappel élastique autre qu'un ressort.

On a représenté sur la figure 7 un dispositif d'application 1" sensiblement analogue au dispositif 1 décrit ci-dessus, comportant un organe de rappel élastique 36 réalisé en un matériau alvéolaire, et présentant par exemple une forme tubulaire, notamment sensiblement cylindrique de révolution d'axe X, s'étendant par exemple sur sensiblement toute la hauteur de l'évidement 15.

L'organe de rappel élastique 36 et l'organe d'application 14 sont avantageusement réalisés dans des matériaux différents, en choisissant un matériau plus rigide pour l'organe de rappel élastique 36.

Bien entendu, l'invention n'est pas limitée aux exemples de mise en oeuvre qui viennent d'être décrits.

Dans toute la description, y compris les revendications, l'expression "comportant un" doit être comprise comme étant synonyme de l'expression "comportant au moins un", sauf si le contraire est spécifié.

## Revendications

1. Dispositif (1 ; 1' ; 1 ") d'application d'un produit (P), comportant :
- un récipient définissant un espace intérieur (3) contenant une réserve de produit,
- un organe d'application (14 ; 14') comportant un matériau alvéolaire au moins partiellement déformable lors de l'application, une surface d'application (25) servant à l'application du produit et un évidement (15 ; 15') présentant une paroi de fond (16),
- une partie de préhension (2) définie par le récipient et solidaire de l'organe d'application, lequel comporte au moins une portion (13) fixe par rapport à la partie de préhension,
- un logement (29) configuré pour recevoir au moins partiellement l'organe d'application, le logement communiquant de manière permanente avec l'espace intérieur contenant la réserve de produit,
- un organe de rappel élastique (19 ; 19' ; 36) comportant un ressort (19) ou un matériau alvéolaire de forme tubulaire, configuré pour exercer sur la paroi de fond (16) de l'organe d'application une poussée orientée vers la surface d'application.

2. Dispositif selon la revendication précédente, **caractérisé par le fait que** l'organe d'application est au moins partiellement élastiquement déformable, notamment élastiquement compressible.

3. Dispositif selon l'une des revendications précédentes, **caractérisé par le fait que** l'organe de rappel élastique comporte un ressort (19).

4. Dispositif selon la revendication précédente, **caractérisé par le fait que** le ressort est choisi parmi l'un des éléments suivants : un ressort hélicoïdal (19), simple ou double spire, ou un ressort conique (19').

5. Dispositif selon l'une des revendications 1 et 2, **caractérisé par le fait que** le matériau alvéolaire (36) est une mousse.

6. Dispositif selon la revendication précédente, **caractérisé par le fait que** l'organe de rappel élastique (19) est perméable au produit.

7. Dispositif selon l'une des revendications 5 et 6, **caractérisé par le fait que** l'organe de rappel élastique comporte une paroi tubulaire.

8. Dispositif selon l'une quelconque des revendications précédentes, **caractérisé par le fait que** l'organe de rappel élastique présente une aptitude à retrouver sa forme initiale, après une compression, supérieure à celle de l'organe d'application.

9. Dispositif selon l'une quelconque des revendications précédentes, **caractérisé par le fait que** l'organe de rappel élastique et l'organe d'application sont réalisés dans des matériaux différents.

10. Dispositif selon l'une quelconque des revendications précédentes, comportant un support (6) portant l'organe d'application, **caractérisé par le fait que** l'organe de rappel élastique est rapporté sur le support.

11. Dispositif selon l'une quelconque des revendications 1 à 9, comportant un support portant l'organe d'application, **caractérisé par le fait que** l'organe de rappel élastique est réalisé d'une seule pièce avec le support.

12. Dispositif selon l'une quelconque des revendications précédentes, **caractérisé par le fait que** l'organe de rappel élastique présente des propriétés biocides.

13. Dispositif selon l'une quelconque des revendications précédentes, **caractérisé par le fait qu'**il comporte un capot de fermeture agencé pour fermer le logement.

14. Dispositif selon la revendication précédente, **caractérisé par le fait que** le capot est configuré pour comprimer au moins partiellement l'organe d'application lorsque le logement est au moins partiellement fermé par le capot.

15. Dispositif selon l'une quelconque des revendications précédentes, **caractérisé par le fait que** le récipient comporte un support (6) portant l'organe d'application et **par le fait que** le support comporte au moins un orifice (22) agencé pour permettre le passage de produit de l'espace intérieur (3) vers l'organe d'application.

16. Dispositif selon la revendication précédente, **caractérisé par le fait que** le support comporte une cheminée (17) communiquant avec l'orifice (22) et s'étendant au moins partiellement dans le logement (29).

17. Dispositif selon la revendication précédente, **caractérisé par le fait que** la cheminée (17) ménage un espace annulaire (18) dans l'évidement (15) de l'organe d'application, l'organe de rappel élastique s'étendant au moins partiellement dans cet espace annulaire.

18. Dispositif selon l'une quelconque des revendications précédentes, **caractérisé par le fait que** l'évidement (15 ; 15' ; 15") comporte une paroi ayant une forme choisie parmi : une forme cylindrique, une forme tronconique, une forme conique, une forme sphérique tronquée, une forme arrondie, notamment ovoïdale.

19. Dispositif selon l'une quelconque des revendications précédentes, **caractérisé par le fait que** l'organe de rappel élastique s'étend au moins partiellement dans l'évidement (15) de l'organe d'application.

20. Dispositif selon l'une quelconque des revendications précédentes, **caractérisé par le fait que** l'organe d'application (14 ; 14') comporte une mousse.

21. Dispositif selon la revendication précédente, **caractérisé par le fait que** l'organe d'application est intrinsèquement perméable au produit.

22. Dispositif selon l'une quelconque des revendications précédentes, **caractérisé par le fait que** l'organe d'application (14 ; 14') est monolithique.

23. Dispositif selon l'une quelconque des revendications précédentes, **caractérisé par le fait que** l'organe d'application comporte au moins une gorge (26), notamment annulaire, s'étendant sensiblement transversalement à une direction de compression de l'organe d'application lors de l'utilisation.

24. Dispositif selon l'une quelconque des revendications précédentes, **caractérisé par le fait que** l'organe d'application comporte au moins un orifice traversant, notamment une fente, débouchant sur la surface d'application.

25. Dispositif selon l'une quelconque des revendications précédentes, **caractérisé par le fait que** l'organe d'application (14 ; 14') présente, au moins à l'état non comprimé, une hauteur supérieure à sa plus grande dimension transversale.

26. Dispositif selon l'une quelconque des revendications précédentes, comportant un support portant l'organe d'application, **caractérisé par le fait que** le support comporte une jupe extérieure (23) entourant au moins partiellement l'organe d'application, et **par le fait que** l'organe d'application, à l'état non comprimé, présente une hauteur supérieure à celle de la jupe, de préférence supérieure d'au moins 2 %, notamment supérieure d'au moins 5 %, 10 % ou 20 %.

27. Dispositif selon la revendication précédente, comportant un capot de fermeture du logement, **caractérisé par le fait que** la jupe extérieure (23) coopère de manière étanche avec le capot lorsque celui-ci ferme le logement.

28. Dispositif selon l'une quelconque des revendications précédentes, **caractérisé par le fait que** l'organe d'application comporte à sa partie inférieure une paroi annulaire avec une épaisseur décroissante en direction de son extrémité inférieure.

29. Dispositif selon l'une quelconque des revendications précédentes, **caractérisé par le fait que** le produit est un produit cosmétique ou dermatologique.

## Claims

1. An applicator device (1; 1'; 1") for applying a substance (P), the device comprising:
. a receptacle comprising an inside space (3) containing a supply of substance;
. an applicator member (14; 14') comprising a cellular material that deforms at least in part during application, an application surface (25) for applying the substance and a recess (15; 15') presenting an end wall (16),
. a handle (2) defined by the receptacle and secured to the applicator member which comprises at least one portion (13) fastened relative to the handle;
. a housing (29) configured to receive the applicator member at least in part, the housing communicating in permanent manner with the inside space containing the supply of substance,
. a resilient return member (19; 19'; 36) comprising a spring (19) or a cellular material of tubular shape configured to exert thrust on the end wall (16) of the applicator member, towards the application surface.

2. A device according to the preceding claim, **characterized by** the fact that at least part of the applicator member is elastically deformable, in particular elastically compressible.

3. A device according to any preceding claim, **characterized by** the fact that the resilient return member comprises a spring (19).

4. A device according to the preceding claim, **characterized by** the fact that the spring is selected from one of the following elements: a single or double helix spring (19) or a conical spring (19').

5. A device according to claim 1 or claim 2,
**characterized by** the fact that the cellular material (36) is a foam.

6. A device according to the preceding claim, **characterized by** the fact that the resilient return member (19) is permeable to the substance.

7. A device according to claim 5 or claim 6,
**characterized by** the fact that the resilient return member comprises a tubular wall.

8. A device according to any preceding claim, **characterized by** the fact that the resilient return member presents the ability to return to its initial shape after it has been compressed to a greater degree than the applicator member.

9. A device according to any preceding claim, **characterized by** the fact that the resilient return member and the applicator member are made out of different materials.

10. A device according to any preceding claim, including a support (6) carrying the applicator member, the device being **characterized by** the fact that the resilient return member is fastened on the support.

11. A device according to any one of claims 1 to 9, including a support carrying the applicator member, the device being **characterized by** the fact that the resilient return member is made integrally as a single piece with the support.

12. A device according to any preceding claim, **characterized by** the fact that the resilient return member presents biocidal properties.

13. A device according to any preceding claim, **characterized by** the fact that it comprises a closure cap arranged to close the housing.

14. A device according to the preceding claim, **characterized by** the fact that the cap is configured to compress the applicator member at least in part, when the housing is closed by the cap at least in part.

15. A device according to the preceding claim, **characterized by** the fact that the receptacle comprises a support (6) carrying the applicator member, and by the fact that the support includes at least one orifice (22) arranged to enable substance to pass from the inside space (3) to the applicator member.

16. A device according to the preceding claim, **characterized by** the fact that the support comprises a chimney (17) communicating with the orifice (22) and extending at least in part into the housing (29).

17. A device according to the preceding claim, **characterized by** the fact that the chimney (17) forms a annular space (18) in the recess (15) of the applicator member, the resilient return member extending at least in part in said annular space.

18. A device according to the preceding claim, **characterized by** the fact that the recess (15; 15'; 15") comprises a wall having a shape selected from: a cylindrical shape, a frustoconical shape, a conical shape, a truncated spherical shape, a rounded shape, in particular an egg shape.

19. A device according to any preceding claims, **characterized by** the fact that the resilient return member extends at least in part into the recess (15) of the applicator member.

20. A device according to any preceding claim, **characterized by** the fact that the applicator member (14; 14') comprises a foam.

21. A device according to the preceding claim, **characterized by** the fact that the applicator member is intrinsically permeable to the substance.

22. A device according to any preceding claim, **characterized by** the fact that the applicator member (14; 14') is a single piece.

23. A device according to any preceding claim, **characterized by** the fact that the applicator member includes at least one groove (26) in particular on annular groove, that extends substantially transversally to a direction in which the applicator member is compressed in use.

24. A device according to any preceding claim, **characterized by** the fact that the applicator member comprises at least one through orifice, in particular a slot, opening out to the application surface.

25. A device according to any preceding claim, **characterized by** the fact that, at least in its non-compressed state, the applicator member (14; 14') has a height that is greater than its largest transverse dimension.

26. A device according to any preceding claim, comprising a support carrying the applicator member, the device being **characterized by** the fact that the support comprises an outer skirt (23) surrounding the applicator member at least in part, and by the fact that, in its non-compressed state, the applicator member has a height that is greater than the height of the skirt, preferably at least 2% greater, in particular at least 5%, 10% or 20% greater.

27. A device according to the preceding claim, comprising a closure cap for closing the housing, the device being **characterized by** the fact that the outer skirt (23) cooperates in sealing manner with the cap when the housing is closed by said cap.

28. A device according to any preceding claim, **characterized by** the fact that the applicator member comprises at a bottom portion an annular wall of thickness that decreases towards the bottom end of the applicator member.

29. A device according to any preceding claim, **characterized by** the fact that the substance is a cosmetic or a skincare product.

## Patentansprüche

1. Vorrichtung (1; 1'; 1") zum Auftragen eines Produkts (P), umfassend:
- einen Behälter, der einen Innenraum (3) begrenzt, der einen Produktvorrat enthält,
- ein Auftragorgan (14; 14'), umfassend ein Zellmaterial, das bei dem Auftrag mindestens teilweise verformbar ist, eine zum Auftragen des Produkts dienende Auftragfläche (25) und eine Aussparung (15; 15') mit einer Bodenwand (16),
- einen von dem Behälter gebildeten Greifteil (2), der mit dem Auftragorgan fest verbunden ist, welches mindestens einen bezüglich des Greifteils feststehenden Abschnitt (13) umfasst,
- eine Aufnahme (29), die ausgebildet ist, um mindestens teilweise das Auftragorgan aufzunehmen, wobei die Aufnahme ständig mit dem den Produktvorrat enthaltenden Innenraum in Verbindung ist,
- ein elastisches Rückholorgan (19; 19'; 19"), das eine Feder (19) oder ein rohrförmiges Zellmaterial umfasst, die bzw. das ausgebildet ist, um auf die Bodenwand (16) des Auftragorgans einen auf die Auftragfläche zu gerichteten Schub auszuüben.

2. Vorrichtung nach dem vorhergehenden Anspruch, **dadurch gekennzeichnet, dass** das Auftragorgan mindestens teilweise elastisch verformbar, insbesondere elastisch komprimierbar, ist.

3. Vorrichtung nach einem der vorhergehenden Ansprüche, **dadurch gekennzeichnet, dass** das elastische Rückholorgan eine Feder (19) umfasst.

4. Vorrichtung nach dem vorhergehenden Anspruch, **dadurch gekennzeichnet, dass** die Feder aus einem der folgenden Elemente ausgewählt ist: eine Schraubenfeder (19), einfache oder doppelte Windung, oder eine konische Feder (19').

5. Vorrichtung nach einem der Ansprüche 1 und 2, **dadurch gekennzeichnet, dass** das Zellmaterial (36) ein Schaum ist.

6. Vorrichtung nach dem vorhergehenden Anspruch, **dadurch gekennzeichnet, dass** das elastische Rückholorgan (19) für das Produkt durchlässig ist.

7. Vorrichtung nach einem der Ansprüche 5 und 6, **dadurch gekennzeichnet, dass** das elastische Rückholorgan eine rohrförmige Wand umfasst.

8. Vorrichtung nach einem der vorhergehenden Ansprüche, **dadurch gekennzeichnet, dass** das elastische Rückholorgan eine Fähigkeit besitzt, seine Anfangsform nach einer Komprimierung, die größer als die des Auftragorgans ist, wiederzufinden.

9. Vorrichtung nach einem der vorhergehenden Ansprüche, **dadurch gekennzeichnet, dass** das elastische Rückholorgan und das Auftragorgan aus verschiedenen Werkstoffen hergestellt sind.

10. Vorrichtung nach einem der vorhergehenden Ansprüche, umfassend einen das Auftragorgan tragenden Halter (6), **dadurch gekennzeichnet, dass** das elastische Rückholorgan an dem Halter angebracht ist.

11. Vorrichtung nach einem der Ansprüche 1 bis 9, umfassend einen das Auftragorgan tragenden Halter, **dadurch gekennzeichnet, dass** das elastische Rückholorgan mit dem Halter aus einem Stück hergestellt ist.

12. Vorrichtung nach einem der vorhergehenden Ansprüche, **dadurch gekennzeichnet, dass** das elastische Rückholorgan biozide Eigenschaften aufweist.

13. Vorrichtung nach einem der vorhergehenden Ansprüche, **dadurch gekennzeichnet, dass** sie eine Verschlusskappe umfasst, die ausgebildet ist, um die Aufnahme zu verschließen.

14. Vorrichtung nach dem vorhergehenden Anspruch, **dadurch gekennzeichnet, dass** die Kappe ausgebildet ist, um das Auftragorgan mindestens teilweise zu komprimieren, wenn die Aufnahme durch die Kappe mindestens teilweise geschlossen ist.

15. Vorrichtung nach einem der vorhergehenden Ansprüche, **dadurch gekennzeichnet, dass** der Behälter einen das Auftragorgan tragenden Halter (6) umfasst und dass der Halter mindestens eine Öffnung (22) umfasst, die ausgebildet ist, um den Durchgang von Produkt vom Innenraum (3) zum Auftragorgan zu gestatten.

16. Vorrichtung nach dem vorhergehenden Anspruch, **dadurch gekennzeichnet, dass** der Halter einen Schacht (17) umfasst, der mit der Öffnung (22) verbunden ist und sich mindestens teilweise in der Aufnahme (29) erstreckt.

17. Vorrichtung nach dem vorhergehenden Anspruch, **dadurch gekennzeichnet, dass** der Schacht (17) einen ringförmigen Raum (18) in der Aussparung (15) des Auftragorgans bildet, wobei das elastische Rückholorgan sich mindestens teilweise in diesem ringförmigen Raum erstreckt.

18. Vorrichtung nach einem der vorhergehenden Ansprüche, **dadurch gekennzeichnet, dass** die Aussparung (15; 15'; 15") eine Wand umfasst, die eine Form besitzt, die ausgewählt ist aus: einer zylindrischen Form, einer Kegelstumpfform, einer konischen Form, einer abgestumpften Kugelform, einer abgerundeten, insbesondere eirunden Form.

19. Vorrichtung nach einem der vorhergehenden Ansprüche, **dadurch gekennzeichnet, dass** das elastische Rückholorgan sich mindestens teilweise in der Aussparung (15) des Auftragorgans erstreckt.

20. Vorrichtung nach einem der vorhergehenden Ansprüche, **dadurch gekennzeichnet, dass** das Auftragorgan (14; 14') einen Schaum umfasst.

21. Vorrichtung nach dem vorhergehenden Anspruch, **dadurch gekennzeichnet, dass** das Auftragorgan eine Eigendurchlässigkeit für das Produkt besitzt.

22. Vorrichtung nach einem der vorhergehenden Ansprüche, **dadurch gekennzeichnet, dass** das Auftragorgan (14; 14') einstückig ist.

23. Vorrichtung nach einem der vorhergehenden Ansprüche, **dadurch gekennzeichnet, dass** das Auftragorgan mindestens eine insbesondere ringförmige Nut (26) umfasst, die sich im Wesentlichen quer zu einer Richtung der Komprimierung des Auftragorgans bei der Verwendung erstreckt.

24. Vorrichtung nach einem der vorhergehenden Ansprüche, **dadurch gekennzeichnet, dass** das Auftragorgan mindestens eine durchgehende Öffnung, insbesondere einen Schlitz, umfasst, der auf der Auftragfläche ausmündet.

25. Vorrichtung nach einem der vorhergehenden Ansprüche, **dadurch gekennzeichnet, dass** das Auftragorgan (14; 14') mindestens im nicht komprimierten Zustand eine Höhe besitzt, die größer als seine größte Querabmessung ist.

26. Vorrichtung nach einem der vorhergehenden Ansprüche, umfassend einen das Auftragorgan tragenden Halter, **dadurch gekennzeichnet, dass** der Halter einen Außenmantel (23) umfasst, der das Auftragorgan mindestens teilweise umgibt, und dass das Auftragorgan im nicht komprimierten Zustand eine Höhe besitzt, die größer als die des Mantels ist, vorzugsweise um mindestens 2% größer, insbesondere um mindestens 5%, 10% oder 20% größer.

27. Vorrichtung nach dem vorhergehenden Anspruch, umfassend eine Kappe zum Verschließen der Aufnahme, **dadurch gekennzeichnet, dass** der Außenmantel (23) mit der Kappe dicht zusammenwirkt, wenn diese die Aufnahme verschließt.

28. Vorrichtung nach einem der vorhergehenden Ansprüche, **dadurch gekennzeichnet, dass** das Auftragorgan in seinem unteren Teil eine ringförmige Wand mit einer in Richtung ihres unteren Endes abnehmenden Dicke umfasst.

29. Vorrichtung nach einem der vorhergehenden Ansprüche, **dadurch gekennzeichnet, dass** das Produkt ein kosmetisches oder dermatologisches Produkt ist.
